# EUROPÄISCHE PATENTSCHRIFT

(11) **EP 4 585 858 B1**
(45) Veröffentlichungstag und Bekanntmachung des Hinweises auf die Patenterteilung: **24.12.2025**
(21) Anmeldenummer: 24151781.2
(22) Anmeldetag: 15.01.2024
(51) Int. Cl.: F23N 5/18, F23N 5/20, F23N 5/24, F23D 14/02

(54) **VERBRENNUNGSVORRICHTUNG MIT ADAPTIVEM ELEKTRONISCHEN VERBUND**
COMBUSTION DEVICE WITH ADAPTIVE ELECTRONIC COMPOSITE
DISPOSITIF DE COMBUSTION AVEC UN COMPOSITE ÉLECTRONIQUE ADAPTATIF

(43) Veröffentlichungstag der Anmeldung: 16.07.2025
(73) Patentinhaber: Siemens Aktiengesellschaft, 80333 München (DE)
(72) Erfinder: Meier, Alexander, 76437 Rastatt (DE)
(74) Vertreter: Siemens Patent Attorneys

(56) Entgegenhaltungen:
- EP-B1- 2 685 167
- EP-B1- 2 685 169
- DE-A1- 102011 111 453

## Beschreibung

### Hintergrund

Die vorliegende Erfindung befasst sich mit der Regelung von Strömungen eines Fluids in einer Verbrennungsvorrichtung. Insbesondere befasst sich die vorliegende Erfindung mit einer Regelung von Strömungen von Fluiden wie

Luft und/oder Brenngas anhand eines oder mehrerer Aktoren.

Durch Änderungen von Lufttemperatur und/oder Luftdruck treten in einer Verbrennungsvorrichtung Schwankungen der Luftzahl λ auf.

Verbrennungsvorrichtungen werden deshalb mit einem Luftüberschuss eingestellt. Diese Massnahme dient der Vermeidung unhygienischer Verbrennung. Nachteilig an der Einstellung von Verbrennungsvorrichtungen auf einen Luftüberschuss ist ein reduzierter Wirkungsgrad der Anlage.

Infolge der genannten Schwankungen im Betrieb einer Verbrennungsvorrichtung ist mindestens ein Aktor der Verbrennungsvorrichtung im Betrieb nachzujustieren. Der mindestens eine Aktor der Verbrennungsvorrichtung kann dabei ein Luftaktor sein oder einen Luftaktor umfassen. Der Luftaktor wirkt auf eine Luftzufuhr durch einen Luftzufuhrkanal der Verbrennungsvorrichtung, wobei der Luftzufuhrkanal zu einem Feuerraum der Verbrennungsvorrichtung führt. Insbesondere kann der mindestens eine Aktor der Verbrennungsvorrichtung ein Gebläse für Luft sein oder ein solches Gebläse umfassen. Ferner kann der mindestens eine Aktor der Verbrennungsvorrichtung eine Luftklappe sein oder eine solche Luftklappe umfassen.

Der mindestens eine Aktor der Verbrennungsvorrichtung kann zudem ein Brennstoffaktor sein oder einen Brennstoffaktor umfassen. Der Brennstoffaktor wirkt auf eine Brennstoffzufuhr durch einen Brennstoffzufuhrkanal der Verbrennungsvorrichtung, wobei der Brennstoffzufuhrkanal ebenfalls zum Feuerraum der Verbrennungsvorrichtung führt. Insbesondere kann der mindestens eine Aktor der Verbrennungsvorrichtung ein Ventil für Brenngas sein oder ein solches Ventil umfassen.

Die Nachjustierung eines oder mehrerer solcher Aktoren kann anhand einer Änderungsgeschwindigkeit erfolgen. Die Nachjustierung kann, muss aber nicht, im Betrieb erfolgen. So kann beispielsweise ein Gebläse seine Drehzahl gemäss einer maximalen Änderungsgeschwindigkeit erhöhen oder herabsetzen. Die maximale Änderungsgeschwindigkeit ist vorzugsweise eine Eigenschaft des Gebläses. Sie kann vom Typ und von der Bauart des Gebläses abhängen. Gängig sind Gebläse, welche anhand pulsweitenmodulierter Signale und/oder anhand von Umrichtern angesteuert und/oder geregelt werden.

Ferner kann eine Luftklappe gemäss einer maximalen Änderungsgeschwindigkeit öffnen oder schliessen. Die maximale Änderungsgeschwindigkeit ist vorzugsweise eine Eigenschaft der Luftklappe. Sie kann vom Typ und von der Bauart der Luftklappe abhängen.

Darüber hinaus kann ein Brennstoffventil wie beispielsweise ein Brenngasventil oder ein Ölventil gemäss einer maximalen Änderungsgeschwindigkeit öffnen oder schliessen. Die maximale Änderungsgeschwindigkeit ist vorzugsweise eine Eigenschaft des Brennstoffventiles. Sie kann vom Typ und von der Bauart des Brennstoffventiles abhängen.

In der Praxis führen die maximalen Änderungsgeschwindigkeiten der genannten Aktoren dazu, dass eine Verbrennungsvorrichtung konservativ auf denjenigen Aktor mit der langsamsten Änderungsgeschwindigkeit eingestellt wird. Das heisst, dass jeweils derjenige Aktor mit der langsamsten Änderungsgeschwindigkeit als Referenz für alle weiteren Aktoren, die zeitgleich und im Verbund mit ersterem verstellt werden, verwendet wird. Ebenso wird die Luftklappe mit der langsamsten Änderungsgeschwindigkeit als Referenz für alle weiteren Luftklappen verwendet. Darüber hinaus wird das Brennstoffventil mit der langsamsten Änderungsgeschwindigkeit als Referenz für alle weiteren Brennstoffventile verwendet.

Auf diesem Weg ist sichergestellt, dass die Verbrennungsvorrichtung mit allen oder fast allen Gebläsen, Luftklappen oder Brennstoffventilen betrieben werden kann. Andererseits kommt es so zu Verzögerungen. Das heisst, dass die Verbrennungsvorrichtung nicht so schnell moduliert, wie dies möglich und/oder angemessen wäre. Im Falle einer Verbrennung mit unerwünschten Emissionen dauert es beispielsweise länger als nötig, bis die unerwünschten Emissionen durch eine Änderung des mindestens eines Aktors behoben sind. Ferner kann eine Veränderung einer Leistung der Verbrennungsvorrichtung nicht so schnell erfolgen, wie dies unter Berücksichtigung der individuellen Geschwindigkeiten möglich wäre.

Ferner arbeiten die genannten Aktoren nicht an ihrer nominalen Änderungsgeschwindigkeit. Dadurch kann es zu Abweichungen zwischen Soll- und Istpositionen der Gebläse, Luftklappen oder Brennstoffventile kommen. Solche Abweichungen führen schlimmstenfalls zur Abschaltung der Verbrennungsvorrichtung.

Eine Patentanmeldung DE102011111453A1 wurde eingereicht am 30. August 2011 durch die Robert Bosch GmbH, 70469, Stuttgart. Die Anmeldung wurde veröffentlicht am 28. Februar 2013. DE102011111453A1 behandelt ein Verfahren zur Luftzahleinstellung bei einem Heizgerät.

Das europäische Patent EP2685167B1 ist erteilt am 16. Dezember 2015 an HONEYWELL TECHNOLOGIES SARL. Anmeldetag von EP2685167B1 ist der 13. Juli 2012. EP2685167B1 befasst sich mit einem Verfahren zum Betrieb eines Gasbrenners.

Das europäische Patent EP2685169B1, ist erteilt am 24. Oktober 2018 an HONEYWELL TECHNOLOGIES SARL. Anmeldetag von EP2685169B1 ist der 13. Juli 2012. EP2685169B1 befasst sich mit einem Verfahren zum Betrieb eines Gasbrenners.

Ziel der vorliegenden Erfindung ist eine Verbesserung der Regelung und/oder Steuerung von Aktoren in einer Verbrennungsvorrichtung. Insbesondere geht es um optimierte Änderungen der Drehzahlen und/oder Stellungen solcher Aktoren.

### Zusammenfassung

Die Erfindung ist im beigefügten Anspruchssatz beschrieben.

Die vorliegende Offenbarung lehrt mithin eine Verbrennungsvorrichtung umfassend mindestens einen Aktor und eine Regel- und/oder Steuer- und/oder Überwachungseinrichtung. Der mindestens eine Aktor wirkt auf eine Zufuhr eines Fluides wie beispielsweise Luft oder Brenngas oder Heizöl durch einen Zufuhrkanal der Verbrennungsvorrichtung. Der Zufuhrkanal mündet im Brenner derselben Verbrennungsvorrichtung.

Nun ergeht von der Regel- und/oder Steuer- und/oder Überwachungseinrichtung ein Befehl an den mindestens einen Aktor. Der Befehl beinhaltet eine Änderung, beispielsweise eine Änderung einer Drehzahl eines Gebläses oder eine Änderung einer Ventilstellung. Der mindestens eine Aktor empfängt den Befehl und beginnt mit der Änderung. Dabei ist es hilfreich, wenn der Befehl an den mindestens einen Aktor so erfolgt, dass die Änderung nahe der nominalen oder maximalen Änderungsgeschwindigkeit erfolgt. So wird die Änderung gemäss dem Befehl der Regel- und/oder Steuer- und/oder Überwachungseinrichtung zeitnah vollzogen. Falls die Änderung die Beseitigung einer unhygienischen Verbrennung bezweckt, endet die unhygienische Verbrennung zeitnah.

Zur Ermittlung der nominalen oder maximalen Änderungsgeschwindigkeit des mindestens einen Aktors fragt die Regel- und/oder Steuer- und/oder

Überwachungseinrichtung jene Geschwindigkeit von dem mindestens einen Aktor ab . Das heisst, dass die Regel- und/oder Steuer- und/oder Überwachungseinrichtung ein Anforderungssignal an den mindestens einen Aktor sendet. Der mindestens eine Aktor antwortet auf das Anforderungssignal, indem er eine Änderungsgeschwindigkeit an die Regel- und/oder Steuer- und/oder Überwachungseinrichtung zurückmeldet. Die Regel- und/oder Steuer- und/oder Überwachungseinrichtung ist nun in der Lage, eine Änderung der Zufuhr eines Fluides durch den Zufuhrkanal mit der optimalen Änderungsgeschwindigkeit durchführen zu lassen.

Derweil kann es vorkommen, dass in dem mindestens einen Aktor keine Änderungsgeschwindigkeit hinterlegt oder gespeichert ist. In diesem Fall kann der mindestens eine Aktor auch keine nominale oder maximale Änderungsgeschwindigkeit des mindestens einen Aktors zurückmelden. Stattdessen kann das Rückantwortsignal ein Ausnahmesignal und/oder ein Fehlersignal oder ein Signal, welches einen invaliden Wert angibt, beinhalten. Ferner kann es bei der Rückmeldung zu einer Zeitüberschreitung kommen. In den genannten Fällen fehlt eine Änderungsgeschwindigkeit im Speicher des mindestens einen Aktors.

Wenn keine Änderungsgeschwindigkeit in dem mindestens einen Aktor hinterlegt oder gespeichert ist, kann die Änderungsgeschwindigkeit durch Parametrierung oder Anwendung eines konstanten Wertes definiert werden. Beispielsweise kann ein Änderungsgeschwindigkeit in einer Regel- und/oder Steuer- und/oder Überwachungseinrichtung parametriert werden. Dazu kann die Regel- und/oder Steuer- und/oder Überwachungseinrichtung einen nicht-flüchtigen Speicher umfassen. Ferner kann die Regel- und/oder Steuer- und/oder Überwachungseinrichtung von einem konstanten Wert ausgehen. Der konstante Wert kann unabhängig sein vom konkreten Typ des mindestens einen Aktors.

Beispielsweise bei externen, drehzahlgesteuerten Gebläsen kann es vorkommen, dass keine Änderungsgeschwindigkeit in dem mindestens einen Aktor hinterlegt oder gespeichert ist. In diesem Fall kann bei der Inbetriebnahme eine manuell zu startende Adaption durchgeführt werden. Hierbei wird die Sprungantwort des mindestens einen Aktors, beispielsweise des externen, drehzahlgesteuerten Gebläses, aufgezeichnet. Aus jener Sprungantwort werden mögliche Änderungsgeschwindigkeiten zum Beschleunigen und/oder zum Bremsen bestimmt. Die Bestimmung kann beispielsweise durch eine Regel- und/oder Steuer- und/oder Überwachungseinrichtung erfolgen.

Liegt also als Ergebnis der Anforderung keine oder keine gültige Änderungsgeschwindigkeit in der Regel- und/oder Steuer- und/oder Überwachungseinrichtung vor, so kann die Änderungsgeschwindigkeit empirisch ermittelt werden. Dazu werden die Drehzahl und/oder die Stellung des mindestens einen Aktors einmal vor und einmal nach einer Änderung bestimmt und an die Regel- und/oder Steuer- und/oder Überwachungseinrichtung gesendet. Ferner werden zwei Zeitstempel vor und nach der Änderung entweder bei dem mindestens einen Aktor oder in der Regel- und/oder Steuer- und/oder Überwachungseinrichtung bestimmt.

Aus den empirisch ermittelten mechanischen Grössen und Zeitstempeln lässt sich anschliessend eine Änderungsgeschwindigkeit empirisch bestimmen. Die empirisch ermittelte Änderungsgeschwindigkeit kann nachfolgend anstelle einer abgefragten Änderungsgeschwindigkeit zur Automatisierung des mindestens einen Aktors verwendet werden.

### Kurze Beschreibung der Figuren

Verschiedene Details werden dem Fachmann anhand der folgenden detaillierten Beschreibung zugänglich. Die einzelnen Ausführungsformen sind dabei nicht einschränkend. Die Zeichnungen, welche der Beschreibung beigefügt sind, lassen sich wie folgt beschreiben:
FIG 1 zeigt schematisch eine Verbrennungsvorrichtung als System.
FIG 2 zeigt einen Ablauf einer Abfrage einer Änderungsgeschwindigkeit einer Drehzahl und/oder einer Stellung mindestens eines Aktors der Verbrennungsvorrichtung.
FIG 3 zeigt einen Ablauf einer Messung der Änderungsgeschwindigkeit der Drehzahl und/oder der Stellung des mindestens einen Aktors der Verbrennungsvorrichtung.

### Detaillierte Beschreibung

FIG 1 zeigt eine Verbrennungsvorrichtung umfassend einen Brenner 1, einen Wärmeverbraucher 2, ein Gebläse 3 mit einstellbarer Drehzahl und eine motorisch verstellbare Klappe 4. Die motorisch verstellbare Klappe 4 ist nach dem Lufteingang 23 angeordnet. Der Wärmeverbraucher 2 (Wärmetauscher) kann beispielsweise ein Warmwasser-Heizkessel sein. Die Luftzufuhr 5 kann gemäss FIG 1 durch die motorisch verstellbare Klappe 4 und/oder durch die Drehzahlvorgabe des Gebläses 3 anhand der Signalleitung 18 eingestellt werden. Ebenso kann die Luftzufuhr 5 eingeregelt werden. Dabei kann die Signalleitung 18 eine Glasfaser umfassen oder aus einer Glasfaser bestehen. Signalleitungen aus Glasfasern verschaffen Vorteile in Umgebungen mit explosiven Substanzen oder Gemischen.

Er kann bei fehlender Klappe 4 die Luftzufuhr 5 auch allein durch die Drehzahl des Gebläses 3 einjustiert werden. Zur Einjustierung der Drehzahl des Gebläses 3 kommt beispielsweise Pulsweitenmodulation infrage. Gemäss einer anderen Ausführungsform ist der Motor des Gebläses 3 an einen Umrichter angeschlossen. Die Drehzahl des Gebläses 3 wird mithin über die Frequenz des Umrichters einjustiert.

Gemäss einer anderen Ausführungsform läuft das Gebläse 3 bei einer festen, nicht veränderbaren Drehzahl. Die Luftzufuhr 5 wird dann durch die Position der Klappe 4 festgelegt. Ausserdem sind weitere Aktoren möglich, welche die Luftzufuhr 5 verändern. Dabei kann es sich beispielsweise um eine Düsenstockverstellung des Brenners und/oder eine verstellbare Klappe im Abgaskanal handeln.

Die Zufuhr 6 (beispielsweise Teilchenstrom und/oder Massenstrom) des Fluides Brennstoff durch den Brennstoffzufuhrkanal 25 kann durch eine Brennstoffklappe 9 eingestellt werden. Gemäss einer Ausführungsform ist die Brennstoffklappe 9 ein (motorisch verstellbares) Ventil.

Als Brennstoff kommen beispielsweise brennbare Gase wie Erdgas und/oder Propangas und/oder Wasserstoff infrage. Als Brennstoff kommt auch ein flüssiger Brennstoff wie Heizöl infrage. In diesem Fall wird die Klappe 9 durch einen motorisch einstellbaren Öldruckregler im Rücklauf der Öldüse ersetzt. Die Sicherheitsabschaltfunktion und/oder Schliessfunktion wird durch die redundant vorhandenen Sicherheitsventile 7, 8 implementiert. Gemäss einer speziellen Ausführungsform sind die Sicherheitsventile 7, 8 und/oder die Brennstoffklappe 9 als integrierte Einheit(en) realisiert.

Brennstoff wird im und/oder vor dem Brenner 1 mit Luft gemischt. Das Gemisch wird im Feuerraum des Wärmeverbrauchers 2 verbrannt. Die Wärme wird im Wärmeverbraucher 2 weitertransportiert. Beispielsweise wird erwärmtes Wasser über eine Pumpe an Heizelemente abgeführt und/oder bei Industriefeuerungen ein Gut (direkt) erwärmt. Der Abgasstrom 10 wird über einen Abgasweg 26, beispielsweise einen Schornstein, (in die Umgebung) abgeführt. Ferner kann der Abgasstrom 10 über einen Abgasweg 26, beispielsweise einen Kamin, (in die Umgebung) abgeführt werden.

Eine Regel- und/oder Steuer- und/oder Überwachungseinrichtung 16 automatisiert mindestens einen Aktor der Verbrennungsvorrichtung. In einer Ausführungsform automatisiert die Regel- und/oder Steuer- und/oder Überwachungseinrichtung 16 alle Aktoren der Verbrennungsvorrichtung. Mithin wird die richtige Zufuhr 6 an Brennstoff und/oder Brenngas über die Position der Klappe 9 zur entsprechenden Zufuhr 5 an Luft für jeden Leistungspunkt eingestellt. Damit ergibt sich die gewünschte Luftzahl λ.

In einer Ausführungsform umfasst die Regel- und/oder Steuer- und/oder Überwachungseinrichtung 16 einen Mikrokontroller. Gemäss einer speziellen Ausführungsform ist die Regel- und/oder Steuer- und/oder Überwachungseinrichtung 16 als Mikrokontroller ausgeführt. In einer weiteren Ausführungsform umfasst die Regel- und/oder Steuer- und/oder Überwachungseinrichtung 16 einen Mikroprozessor. Gemäss einer weiteren speziellen Ausführungsform ist die Regel- und/oder Steuer- und/oder Überwachungseinrichtung 16 als Mikroprozessor ausgeführt.

Die Regel- und/oder Steuer- und/oder Überwachungseinrichtung 16 automatisiert das Gebläse 3 anhand der Signalleitung 18 und/oder die Luftklappe 4 anhand der Signalleitung 19. Dabei kann die Signalleitung 19 ebenso wie die Signalleitung 18 eine Glasfaser umfassen oder aus einer Glasfaser bestehen. Signalleitungen aus Glasfasern verschaffen Vorteile in Umgebungen mit explosiven Substanzen oder Gemischen.

Zur Automatisierung der Einheiten 4, 5 können in der Regel- und/oder Steuer- und/oder Überwachungseinrichtung 16 hinterlegte Werte verwendet werden. Die in der Regel- und/oder Steuer- und/oder Überwachungseinrichtung 16 hinterlegten Werte können beispielsweise in Form einer Kennlinie und/oder in Form einer mathematischen Beziehung hinterlegt sein.

Vorzugsweise umfasst die Regel- und/oder Steuer- und/oder Überwachungseinrichtung 16 einen Speicher, beispielsweise einen nicht-flüchtigen Speicher. In dem Speicher sind jene Werte, insbesondere jene Kennlinien und/oder jene mathematischen Beziehungen, hinterlegt.

Die Position der Brennstoffklappe 9 wird über die Signalleitung 22 automatisiert. Im Betrieb werden die Sicherheitsabsperrventile 7, 8 über die Signalleitungen 20, 21 geöffnet. Die Sicherheitsabsperrventile 7, 8 werden während des Betriebes offengehalten. Dabei können die Signalleitungen 20 - 22 jeweils eine Glasfaser umfassen oder jeweils aus einer Glasfaser bestehen. Signalleitungen aus Glasfasern verschaffen Vorteile in Umgebungen mit explosiven Substanzen oder Gemischen.

Im Betrieb können Fehler einer Klappe 4, 9 und/oder im Gebläse 3 auftreten. Solche Fehler können beispielsweise in einer elektronischen Schnittstelle oder Steuereinrichtung der Klappe 4 und/oder des Gebläses 3 aufgedeckt werden. Die Rückmeldung von Fehlern kann beispielsweise durch eine sicherheitsgerichtete Rückmeldung der Position der Klappe 4 über die (bidirektionale) Signalleitung 19 für die Luftklappe 4 erfolgen. Die Rückmeldung von Fehlern kann ferner durch eine sicherheitsgerichtete Rückmeldung der Position der Klappe 9 über die (bidirektionale) Signalleitung 22 für die Brennstoffklappe 9 erfolgen.

Eine sicherheitsgerichtete Positionsmeldung kann beispielsweise über redundante Positionsgeber realisiert werden. Falls eine sicherheitsgerichtete Rückmeldung über die Drehzahl erforderlich ist, kann diese über die (bidirektionale) Signalleitung 18 unter Verwendung von (sicherheitsgerichteten) Drehzahlgebern erfolgen. Dazu können beispielsweise redundante Drehzahlgeber verwendet werden und/oder die gemessene Drehzahl mit der Solldrehzahl verglichen werden. Die Ansteuer- und Rückmeldesignale können über unterschiedliche Signalleitungen und/oder über einen bidirektionalen Bus, beispielsweise einen CAN-Bus, übermittelt werden.

Ferner können NAMUR-Geber und/oder NAMUR-Sensoren zum Einsatz kommen. Diese Geber und/oder Sensoren werden vorteilhaft über Nocken betätigt, die formschlüssig mit der Welle eines Antriebes des mindestens einen Aktors 3, 4, 9 verbunden sind. Sodann kann aus einem Impulsabstand der von dem Geber und/oder von dem Sensor aufgezeichneten Signale eine Drehzahl berechnet werden. Idealerweise kann die Drehzahl sicherheitsrelevant berechnet werden. Dabei kommt zum Tragen, dass die Nocken in bekannten Winkeln um die Welle des Antriebes angeordnet sind. Beispielsweise können die Nocken in Winkeln von 60° oder 120° oder 180° um die Welle des Antriebes angeordnet sein. Durch asymmetrisch Nockenabstände und/oder durch asymmetrische Winkel zwischen den einzelnen Nocken kann auch die Drehrichtung sicherheitsrelevant bestimmt werden.

In einer Ausführungsform erfolgt die Berechnung der Drehzahl, insbesondere die sicherheitsrelevante Berechnung der Drehzahl, durch die Regel- und/oder Steuer- und/oder Überwachungseinrichtung 16. Die NAMUR-Geber können Geber gemäss DIN EN 60947-5-6 und/oder VDE 0660-212:2000-12 umfassen. Die NAMUR-Geber können Geber gemäss DIN EN 60947-5-6 und/oder VDE 0660-212:2000-12 sein. Die NAMUR-Sensoren können Sensoren gemäss DIN EN 60947-5-6 und/oder VDE 0660-212:2000-12 umfassen. Die NAMUR-Sensoren können Sensoren gemäss DIN EN 60947-5-6 und/oder VDE 0660-212:2000-12 sein.

Vor dem Brenner 1 ist ein Seitenkanal 24 angebracht. Der Seitenkanal 24 ist an einer Stelle 12 in Fluidverbindung mit dem Luftzufuhrkanal 11. Durch den Seitenkanal 24 strömt eine kleine Menge an abströmender Luft 15 nach aussen ab. Der Seitenkanal 24 bildet zusammen mit dem Brenner 1 und dem Abgasweg 26 des Wärmeverbrauchers 2 einen Strömungsteiler. Für einen festgelegten Strömungsweg durch Brenner 1 und Abgasweg 26 fliesst jeweils für einen Wert der Luftzufuhr 5 (umkehrbar eindeutig) ein zugehöriger Wert eines Luftstromes 15 durch den Seitenkanal 24 ab.

Im Seitenkanal 24 ist ein Strömungswiderstandselement 14 angebracht. Die Strömungsmenge 15 im Seitenkanal 24 hängt von der Durchtrittsfläche des Strömungswiderstandselements 14 ab.

Mit dieser Anordnung ist der Durchfluss (Teilchenstrom und/oder Massenstrom) durch den Seitenkanal 24 ein Mass für die Luftzufuhr 5 zum Brenner 1. Dabei werden Einflüsse aufgrund von Dichteänderungen der Luft beispielsweise durch Änderungen des Absolutdruckes und/oder der Lufttemperatur durch den Massenstromsensor 13 kompensiert. Zur Rückmeldung eines Signales vom Massenstromsensor 13 ist dieser Sensor 13 über eine Signalleitung 17 mit der Regel- und/oder Steuer- und/oder Überwachungseinrichtung 16 verbunden.

In bekannten Verbrennungsvorrichtungen erfolgt die Änderung der Drehzahl des Gebläses 3 auf konservative Weise mit einer langsamen Änderungsgeschwindigkeit. Auf diese Weise ist sichergestellt, dass die Verbrennungsvorrichtung mit einer Vielzahl an Gebläsen 3 unterschiedlicher Bauart und/oder unterschiedlichen Typs zusammenarbeitet. Ferner erfolgt die Änderung der Stellung der Luftklappe 4 auf konservative Weise mit einer langsamen Änderungsgeschwindigkeit. Auf diese Weise ist sichergestellt, dass die Verbrennungsvorrichtung mit einer Vielzahl an Luftklappen 4 unterschiedlicher Bauart und/oder unterschiedlichen Typs zusammenarbeitet. Die Änderungsgeschwindigkeit der Luftklappe 4 ist im Allgemeinen verschieden von der Änderungsgeschwindigkeit des Gebläses 3.

Ebenso erfolgt die Änderung der Stellung des Brennstoffaktors 9 auf konservative Weise mit einer langsamen Änderungsgeschwindigkeit. Auf diese Weise ist sichergestellt, dass die Verbrennungsvorrichtung mit einer Vielzahl an Brennstoffaktoren 9 unterschiedlicher Bauart und/oder unterschiedlichen Typs zusammenarbeitet. Die Änderungsgeschwindigkeit des Brennstoffaktors 9 ist im Allgemeinen verschieden von der Änderungsgeschwindigkeit des Gebläses 3. Die Änderungsgeschwindigkeit des Brennstoffaktors 9 ist im Allgemeinen verschieden von der Änderungsgeschwindigkeit der Luftklappe 4. In einer Ausführungsform umfasst der Brennstoffaktor 9 eine Brennstoffklappe. In einer speziellen Ausführungsform ist der Brennstoffaktor 9 eine Brennstoffklappe.

In einer Ausführungsform umfasst das Gebläse 3 einen Mikrokontroller und/oder einen Mikroprozessor. Ferner ist vorgesehen, dass das Gebläse 3 einen Speicher wie beispielsweise einen nicht-flüchtigen Speicher umfasst. Der Speicher des Gebläses 3 ist dabei kommunikativ verbunden mit dem Mikrokontroller und/oder einen Mikroprozessor des Gebläses 3. Insbesondere kann der Speicher des Gebläses 3 Teil des Mikrokontrollers sein.

In einer weiteren Ausführungsform erfolgt die Ansteuerung des Gebläses 3 durch die Regel- und/oder Steuer- und/oder Überwachungseinrichtung 16 anhand eines pulsweitenmodulierten Signales. Ferner kann die Ansteuerung des Gebläses 3 über ein Bussignal erfolgen. Das Bussignal kann dabei aus einem CAN-Bus stammen. Darüber hinaus kann die Aufzeichnung der Drehzahl anhand eines der vorgängig beschriebenen NAMUR-Geber und/oder NAMUR-Sensoren erfolgen. Die aufgezeichnete Drehzahl wird anschliessend von der Regel- und/oder Steuer- und/oder Überwachungseinrichtung 16 in einen Messwert der Drehzahl gewandelt.

Vorzugsweise ist der Mikrokontroller und/oder der Mikroprozessor des Gebläses 3 anhand der Signalleitung 18 kommunikativ verbunden mit dem Mikrokontroller und/oder dem Mikroprozessor der Einheit 16.

In einer Ausführungsform umfasst die Luftklappe 4 einen Mikrokontroller und/oder einen Mikroprozessor. Ferner ist vorgesehen, dass die Luftklappe 4 einen Speicher wie beispielsweise einen nicht-flüchtigen Speicher umfasst. Der Speicher der Luftklappe 4 ist dabei kommunikativ verbunden mit dem Mikrokontroller und/oder einen Mikroprozessor der Luftklappe 4. Insbesondere kann der Speicher der Luftklappe 4 Teil des Mikrokontrollers sein.

Vorzugsweise ist der Mikrokontroller und/oder der Mikroprozessor der Luftklappe 4 anhand der Signalleitung 19 kommunikativ verbunden mit dem Mikrokontroller und/oder dem Mikroprozessor der Einheit 16.

In einer Ausführungsform umfasst der Brennstoffaktor 9 einen Mikrokontroller und/oder einen Mikroprozessor. Ferner ist vorgesehen, dass der Brennstoffaktor 9 einen Speicher wie beispielsweise einen nicht-flüchtigen Speicher umfasst. Der Speicher des Brennstoffaktors 9 ist dabei kommunikativ verbunden mit dem Mikrokontroller und/oder dem Mikroprozessor des Brennstoffaktors 9. Insbesondere kann der Speicher des Brennstoffaktors 9 Teil des Mikrokontrollers des Brennstoffaktors 9 sein.

Vorzugsweise ist der Mikrokontroller und/oder der Mikroprozessor des Brennstoffaktors 9 anhand der Signalleitung 22 kommunikativ verbunden mit dem Mikrokontroller und/oder dem Mikroprozessor der Einheit 16.

Der Brennstoffaktor 9 kann beispielsweise eine Brennstoffklappe sein. Das heisst, dass die Brennstoffklappe einen Mikrokontroller und/oder einen Mikroprozessor umfasst. Ferner ist vorgesehen, dass die Brennstoffklappe einen Speicher wie beispielsweise einen nicht-flüchtigen Speicher umfasst. Der Speicher der Brennstoffklappe ist dabei kommunikativ verbunden mit dem Mikrokontroller und/oder dem Mikroprozessor der Brennstoffklappe. Insbesondere kann der Speicher der Brennstoffklappe Teil des Mikrokontrollers der Brennstoffklappe sein.

Vorzugsweise ist der Mikrokontroller und/oder der Mikroprozessor der Brennstoffklappe anhand der Signalleitung 22 kommunikativ verbunden mit dem Mikrokontroller und/oder dem Mikroprozessor der Einheit 16.

Damit die Drehzahl und/oder die Stellung mindestens eines Aktors 3, 4, 9 sich nicht mit der langsamsten zu erwartenden Geschwindigkeit ändert, wird gemäss in FIG 2 vorgegangen. Die Regel- und/oder Steuer- und/oder Überwachungseinrichtung 16 fordert zu Beginn in Schritt 27 eine Änderungsgeschwindigkeit von dem mindestens einen Aktor 3, 4, 9 an. Insbesondere kann der Mikrokontroller und/oder der Mikroprozessor der Regel- und/oder Steuer- und/oder Überwachungseinrichtung 16 eine solche Änderungsgeschwindigkeit anfordern. Dazu kann der Mikrokontroller und/oder der Mikroprozessor der Regel- und/oder Steuer- und/oder Überwachungseinrichtung 16 ein Anforderungssignal erzeugen und an den mindestens einen Aktor 3, 4, 9 senden.

Der mindestens eine Aktor 3, 4, 9 empfängt in Schritt 28 die Anforderung und/oder das Anforderungssignal. In Schritt 29 reagiert der mindestens eine Aktor 3, 4, 9 auf die Anforderung und/oder auf das Anforderungssignal. Dazu lädt der Mikrokontroller und/oder der Mikroprozessor des mindestens einen Aktors 3, 4, 9 eine Änderungsgeschwindigkeit aus dem Speicher des mindestens einen Aktors 3, 4, 9. Insbesondere kann der Mikrokontroller und/oder der Mikroprozessor des mindestens einen Aktors 3, 4, 9 eine Änderungsgeschwindigkeit aus einem nicht-flüchtigen Speicher des mindestens einen Aktors 3, 4, 9 laden. Die Änderungsgeschwindigkeit kann beispielsweise eine nominale und/oder eine maximale Änderungsgeschwindigkeit des mindestens einen Aktors 3, 4, 9 sein.

In Schritt 30 sendet der mindestens eine Aktor 3, 4, 9 seine Änderungsgeschwindigkeit zurück an die Regel- und/oder Steuer- und/oder Überwachungseinrichtung 16. Dazu kann der Mikrokontroller und/oder der Mikroprozessor des mindestens einen Aktors 3, 4, 9 ein erstes Rückantwortsignal aus der geladenen Änderungsgeschwindigkeit erzeugen. Nach der Erzeugung des ersten Rückantwortsignales versendet der Mikrokontroller und/oder der Mikroprozessor des mindestens einen Aktors 3, 4, 9 das erste Rückantwortsignal an die Regel- und/oder Steuer- und/oder Überwachungseinrichtung 16.

Im nachfolgenden Schritt 31 empfängt die Regel- und/oder Steuer- und/oder Überwachungseinrichtung 16 das erste Rückantwortsignal. Die Regel- und/oder Steuer- und/oder Überwachungseinrichtung 16 ermittelt aus dem ersten Rückantwortsignal die Änderungsgeschwindigkeit des mindestens einen Aktors 3, 4, 9.

Anschliessend in Schritt 32 erzeugt die Regel- und/oder Steuer- und/oder Überwachungseinrichtung 16 ein erstes Automatisierungssignal. Das erste Automatisierungssignal wird unter Berücksichtigung der Änderungsgeschwindigkeit des mindestens einen Aktors 3, 4, 9 erzeugt. In Schritt 33 wird das erste Automatisierungssignal an den mindestens einen Aktor 3, 4, 9 gesendet. In Schritt 34 empfängt der mindestens eine Aktor 3, 4, 9 das erste Automatisierungssignal.

Das erste Automatisierungssignal kann beispielsweise ein Regelsignal und/oder ein Steuersignal umfassen. Das erste Automatisierungssignal kann ferner ein Regelsignal oder ein Steuersignal sein.

Schliesslich beginnt der mindestens eine Aktor 3, 4, 9 in Schritt 35 als Antwort auf den Empfang des ersten Automatisierungssignales eine Änderung seiner Drehzahl und/oder seiner Stellung. Dabei wird die Drehzahl und/oder die Stellung so geändert, dass die rückgemeldete Änderungsgeschwindigkeit des mindestens einen Aktors 3, 4, 9 nicht überschritten wird. Das heisst, dass während der Änderung der Drehzahl und/oder der Stellung des mindestens einen Aktors 3, 4, 9 die Geschwindigkeit der Änderung kleiner oder gleich der rückgemeldeten Änderungsgeschwindigkeit bleibt.

Idealerweise wird die Drehzahl und/oder die Stellung so geändert, dass die rückgemeldete Änderungsgeschwindigkeit des mindestens einen Aktors 3, 4, 9 erreicht wird. In einer weiteren Ausführungsform wird die Drehzahl und/oder die Stellung so geändert, dass maximal 95 Prozent der Änderungsgeschwindigkeit des mindestens einen Aktors 3, 4, 9 erreicht werden. Weiterhin kann die Drehzahl und/oder die Stellung so geändert werden, dass maximal 90 Prozent der rückgemeldeten Änderungsgeschwindigkeit des mindestens einen Aktors 3, 4, 9 erreicht werden. Indem der mindestens eine Aktor 3, 4, 9 seine Änderung nicht mit der maximalen rückgemeldeten Änderungsgeschwindigkeit durchführt, wird der mindestens eine Aktor 3, 4, 9 mechanisch geschont. Zugleich erfolgt die Änderung hinreichend schnell.

In einer Ausführungsform ist eine Reduzierung bereits in die von dem mindestens einen Aktor 3, 4, 9 rückgemeldete Änderungsgeschwindigkeit eingerechnet. Das heisst, dass die reduzierte Änderungsgeschwindigkeit in einem Speicher, beispielsweise in einem nicht-flüchtigen Speicher, der Regel- und/oder Steuer- und/oder Überwachungseinrichtung 16 hinterlegt sein kann. Sinn dieser Reduzierung ist in erster Linie das Vorhalten einer Reserve. So können im Fall von Positions- oder Drehzahlabweichungen des mindestens einen Aktors 3, 4, 9 die Abweichungen durch eigenständiges Ändern ausgeglichen werden. Idealerweise erfordert dieser Ausgleich keinen Eingriff der Regel- und/oder Steuer- und/oder Überwachungseinrichtung 16.

Weiterhin bevorzugt wird die Drehzahl und/oder die Stellung des mindestens einen Aktors 3, 4, 9 so geändert, dass zu Beginn der Änderung die Änderungsgeschwindigkeit verringert ist. Ebenso kann am Ende der Änderung die Änderungsgeschwindigkeit verringert sein. Der Grund für die verringerten Änderungsgeschwindigkeiten liegt darin, dass insbesondere drehzahlgesteuerte Aktoren 3 zu Beginn und/oder am Ende der rückgemeldeten Änderungsgeschwindigkeit nicht akkurat folgen.

Es kann nun vorkommen, dass einer oder mehrere Aktoren 3, 4, 9 den Stellbefehlen der Regel- und/oder Steuer- und/oder Überwachungseinrichtung 16 nicht akkurat folgen. Mithin registriert die Regel- und/oder Steuer- und/oder Überwachungseinrichtung 16 eine Abweichung zwischen der Istposition und der Sollposition des mindestens einen Aktors 3, 4, 9. Ferner kann die Regel- und/oder Steuer- und/oder Überwachungseinrichtung 16 eine Abweichung zwischen der Istdrehzahl und der Solldrehzahl des mindestens einen Aktors 3, 4, 9 registrieren. Solche Registrierungen von Abweichungen können beispielsweise durch Auswertung eines oder mehrerer Signale eines NAMUR-Gebers und/oder NAMUR-Sensors erfolgen.

In diesem Fall reduziert die Regel- und/oder Steuer- und/oder Überwachungseinrichtung 16 für alle beteiligten Aktoren 3, 4, 9 die Änderungsgeschwindigkeit. Beispielsweise können die Änderungsgeschwindigkeiten um mindestens dreissig Prozent oder um mindestens fünfzig Prozent oder um mindestens siebzig Prozent reduziert werden. Vorteilhaft werden durch die Regel- und/oder Steuer- und/oder Überwachungseinrichtung 16 für alle beteiligten Aktoren 3, 4, 9 die jeweiligen Abweichungen registriert. Die Regel- und/oder Steuer- und/oder Überwachungseinrichtung 16 vergleicht die Abweichungen untereinander und bestimmt die grösste Abweichung unter den verglichenen Abweichungen. Die Regel- und/oder Steuer- und/oder Überwachungseinrichtung 16 reduziert die Änderungsgeschwindigkeiten aller beteiligten Aktoren 3, 4, 9 als Funktion der grössten Abweichung.

Die Reduktion der Änderungsgeschwindigkeiten aller beteiligten Aktoren 3, 4, 5 kann beispielsweise eine lineare Funktion der grössten Abweichung sein. Die Reduktion der Änderungsgeschwindigkeiten aller beteiligten Aktoren 3, 4, 5 kann ferner eine affine Funktion der grössten Abweichung sein.

In einer Ausführungsform mit periodisch rückgemeldeten Drehzahlen und/der Stellungen kann die Regel- und/oder Steuer- und/oder Überwachungseinrichtung 16 von den vorgenannten Abweichungen erfahren. Das heisst, dass die Regel- und/oder Steuer- und/oder Überwachungseinrichtung 16 erfährt, dass der mindestens eine Aktor 3, 4, 9 der rückgemeldeten Änderungsgeschwindigkeit nicht akkurat folgt. Die Änderung der Drehzahl und/oder der Stellung kann beispielsweise in Abhängigkeit von der Grösse einer Abweichung zwischen Solldrehzahl und Istdrehzahl und/oder zwischen Sollstellung und Iststellung erfolgen. In einer Ausführungsform wird die Änderung der Drehzahl und/oder der Stellung in Abhängigkeit von der Grösse der Abweichung durch die Regel- und/oder Steuer- und/oder Überwachungseinrichtung 16 veranlasst. Insbesondere ein Mikrokontroller und/oder Mikroprozessor der Regel- und/oder Steuer- und/oder Überwachungseinrichtung 16 kann die Grösse von Abweichungen zwischen Solldrehzahl und Istdrehzahl und/oder zwischen Sollstellung und Iststellung berücksichtigen.

Es ist möglich, dass in Schritt 29 der mindestens eine Aktor 3, 4, 9 keine Änderungsgeschwindigkeit aus seinem Speicher lädt. Beispielsweise kann es sein, dass im Speicher des Gebläses 3 keine Änderungsgeschwindigkeit hinterlegt ist. Entsprechendes gilt für die Luftklappe 4 oder den Brennstoffaktor 9. Insbesondere kann es sein, dass im Speicher der Brennstoffklappe 9 keine Änderungsgeschwindigkeit hinterlegt ist.

In diesem Fall erzeugt der mindestens eine Aktor 3, 4, 9 in Schritt 36 ein zweites Rückantwortsignal. Jenes zweite Rückantwortsignal besagt, dass keine Änderungsgeschwindigkeit gemeldet wird. Insbesondere kann das zweite Rückantwortsignal
- eine Fehlermeldung und/oder
- eine Ausnahmemeldung und/oder
- einen invaliden Wert für die Änderungsgeschwindigkeit wie beispielsweise null oder einen negativen Wert
angeben. Ferner kann das zweite Rückantwortsignal
- eine Fehlermeldung und/oder
- eine Ausnahmemeldung und/oder
- einen invaliden Wert für die Änderungsgeschwindigkeit wie beispielsweise null oder einen negativen Wert
umfassen.

Zudem kann das zweite Rückantwortsignal
- eine Fehlermeldung und/oder
- eine Ausnahmemeldung und/oder
- ein invalider Wert für die Änderungsgeschwindigkeit wie beispielsweise null oder ein negativer Wert
sein.

Insbesondere kann der Mikrokontroller und/oder der Mikroprozessor des mindestens einen Aktors 3, 4, 9 das zweite Rückantwortsignal erzeugen. Nach der Erzeugung des zweiten Rückantwortsignales versendet der Mikrokontroller und/oder der Mikroprozessor des mindestens einen Aktors 3, 4, 9 das zweite Rückantwortsignal an die Regel- und/oder Steuer- und/oder Überwachungseinrichtung 16.

Im nachfolgenden Schritt 37 empfängt die Regel- und/oder Steuer- und/oder Überwachungseinrichtung 16 das zweite Rückantwortsignal. Die Regel- und/oder Steuer- und/oder Überwachungseinrichtung 16 ermittelt aus dem zweiten Rückantwortsignal, dass eine Änderungsgeschwindigkeit des mindestens einen Aktors 3, 4, 9 nicht zurückgemeldet worden ist. Das heisst, dass die Regel- und/oder Steuer- und/oder Überwachungseinrichtung 16 die Änderungsgeschwindigkeit des mindestens einen Aktors 3, 4, 9 auf anderem Wege ermitteln muss.

Zudem ist möglich, dass die Regel- und/oder Steuer- und/oder Überwachungseinrichtung 16 weder in Schritt 31 noch in Schritt 37 ein erstes oder zweites Rückmeldesignal empfängt. Die Regel- und/oder Steuer- und/oder Überwachungseinrichtung 16 wartet typisch während einer vorgegebenen Zeitdauer auf ein erstes oder zweites Rückmeldesignal. Die vorgegebene Zeitdauer kann beispielsweise mindestens einhundert Millisekunden oder mindestens zweihundert Millisekunden oder mindestens fünfhundert Millisekunden betragen. Lange vorgegebene Zeiten stellen sicher, dass die Regel- und/oder Steuer- und/oder Überwachungseinrichtung 16 kein Rückmeldesignal verpasst.

Läuft die vorgegebene Zeitdauer ohne erstes oder zweites Rückmeldesignal ab, wird die Regel- und/oder Steuer- und/oder Überwachungseinrichtung 16 die Änderungsgeschwindigkeit des mindestens einen Aktors 3, 4, 9 auf anderem Wege ermitteln müssen.

Die Ermittlung der Änderungsgeschwindigkeit des mindestens einen Aktors 3, 4, 9 auf anderem Wege kann wie in FIG 3 gezeigt ablaufen. Die Ermittlung der Änderungsgeschwindigkeit gemäss FIG 3 kann jedoch auch unabhängig von einer vorangegangenen Abfrage einer Änderungsgeschwindigkeit erfolgen.

Das heisst, dass die Regel- und/oder Steuer- und/oder Überwachungseinrichtung 16 in einem optionalen Schritt 38 ein erstes Statusabfragesignal erzeugt. Das erste Statusabfragesignal kann beispielsweise eine erste Abfrage einer ersten Drehzahl und/oder einer ersten Stellung des mindestens einen Aktors 3, 4, 9 angeben. Das erste Statusabfragesignal kann ferner eine erste Abfrage einer ersten Drehzahl und/oder einer ersten Stellung des mindestens einen Aktors 3, 4, 9 umfassen. Das erste Statusabfragesignal kann zudem eine erste Abfrage einer ersten Drehzahl und/oder einer ersten Stellung des mindestens einen Aktors 3, 4, 9 sein.

Vorzugsweise wird das erste Statusabfragesignal durch den Mikrokontroller und/oder Mikroprozessor der Regel- und/oder Steuer- und/oder Überwachungseinrichtung 16 erzeugt.

Vorzugsweise ist das erste Statusabfragesignal ein initiales Statusabfragesignal. In diesem Fall kann das initiale Statusabfragesignal beispielsweise eine initiale Abfrage einer initialen Drehzahl und/oder einer initialen Stellung des mindestens einen Aktors 3, 4, 9 angeben. Das initiale Statusabfragesignal kann ferner eine initiale Abfrage einer initialen Drehzahl und/oder einer initialen Stellung des mindestens einen Aktors 3, 4, 9 umfassen. Das initiale Statusabfragesignal kann zudem eine initiale Abfrage einer initialen Drehzahl und/oder einer initialen Stellung des mindestens einen Aktors 3, 4, 9 sein.

Vorzugsweise wird das initiale Statusabfragesignal durch den Mikrokontroller und/oder Mikroprozessor der Regel- und/oder Steuer- und/oder Überwachungseinrichtung 16 erzeugt.

Im optionalen Schritt 39 versendet die Regel- und/oder Steuer- und/oder Überwachungseinrichtung 16 das erste Statusabfragesignal und/oder das initiale Statusabfragesignal an den mindestens einen Aktor 3, 4, 9. Im optionalen Schritt 40 empfängt der mindestens eine Aktor 3, 4, 9 das erste und/oder das initiale Statusabfragesignal.

In Schritt 41 erzeugt der mindestens eine Aktor 3, 4, 9 ein erstes Statussignal. Das erste Statussignal kann beispielsweise eine erste Drehzahl und/oder eine erste Stellung des mindestens einen Aktors 3, 4, 9 angeben. Das erste Statussignal kann ferner eine erste Drehzahl und/oder eine erste Stellung des mindestens einen Aktors 3, 4, 9 umfassen. Das erste Statussignal kann zudem eine erste Drehzahl und/oder eine erste Stellung des mindestens einen Aktors 3, 4, 9 sein.

Vorzugsweise wird das erste Statussignal durch den Mikrokontroller und/oder Mikroprozessor des mindestens einen Aktors 3, 4, 9 erzeugt. In einer Ausführungsform erzeugt der mindestens einen Aktor 3, 4, 9 das erste Statussignal als Antwort auf das erste Statusabfragesignal. In einer weiteren Ausführungsform erzeugt der mindestens eine Aktor 3, 4, 9 periodisch Statussignale, sodass sich die vorgenannten Abfragen erübrigen. Das heisst, dass in diesem Fall das erste Statussignal als Teil einer periodischen Erzeugung von Statussignalen erzeugt wird. Insbesondere kann der Mikrokontroller und/oder Mikroprozessor des mindestens einen Aktors 3, 4, 9 periodisch Statussignale erzeugen. In diesem Fall wird das erste Statussignal als Teil einer periodischen Erzeugung von Statussignalen durch den Mikrokontroller und/oder Mikroprozessor des mindestens einen Aktors 3, 4, 9 erzeugt.

Idealerweise umfasst das erste Statussignal zusätzlich einen ersten Zeitstempel. Der erste Zeitstempel gibt den Zeitpunkt an, zu welchem das erste Statussignal erzeugt wird. Der erste Zeitstempel kann beispielsweise durch eine interne Uhr des Mikrokontrollers und/oder des Mikroprozessors des mindestens einen Aktors 3, 4, 9 ermittelt werden. Die interne Uhr des Mikrokontrollers und/oder des Mikroprozessors des mindestens einen Aktors 3, 4, 9 kann auf komplementären Metall-Oxid-Halbleitern basieren. Der erste Zeitstempel kann ebenso durch Zählung von Taktzyklen des Mikrokontrollers und/oder des Mikroprozessors des mindestens einen Aktors 3, 4, 9 ermittelt werden.

Als Alternative dazu kann die Regel- und/oder Steuer- und/oder Überwachungseinrichtung 16 bei Empfang des ersten Statussignales im nachfolgend beschriebenen Schritt 43 den ersten Zeitstempel erzeugen. Der erste Zeitstempel kann beispielsweise durch eine interne Uhr des Mikrokontrollers und/oder des Mikroprozessors der Regel- und/oder Steuer- und/oder Überwachungseinrichtung 16 ermittelt werden. Die interne Uhr des Mikrokontrollers und/oder des Mikroprozessors der Regel- und/oder Steuer- und/oder Überwachungseinrichtung 16 kann auf komplementären Metall-Oxid-Halbleitern basieren. Der erste Zeitstempel kann ebenso durch Zählung von Taktzyklen des Mikrokontrollers und/oder des Mikroprozessors der Regel- und/oder Steuer- und/oder Überwachungseinrichtung 16 ermittelt werden.

Vorzugsweise ist das erste Statussignal ein initiales Statussignal. In diesem Fall kann das initiale Statussignal beispielsweise eine initiale Drehzahl und/oder eine initiale Stellung des mindestens einen Aktors 3, 4, 9 angeben. Das initiale Statussignal kann ferner eine initiale Drehzahl und/oder eine initiale Stellung des mindestens einen Aktors 3, 4, 9 umfassen. Das initiale Statussignal kann zudem eine initiale Drehzahl und/oder eine initiale Stellung des mindestens einen Aktors 3, 4, 9 sein.

Vorzugsweise wird das initiale Statussignal durch den Mikrokontroller und/oder Mikroprozessor des mindestens einen Aktors 3, 4, 9 erzeugt. In einer Ausführungsform erzeugt der mindestens einen Aktor 3, 4, 9 das initiale Statussignal als Antwort auf das initiale Statusabfragesignal. In einer weiteren Ausführungsform erzeugt der mindestens eine Aktor 3, 4, 9 periodisch Statussignale, sodass sich die vorgenannten Abfragen erübrigen. Das heisst, dass in diesem Fall das initiale Statussignal als Teil einer periodischen Erzeugung von Statussignalen erzeugt wird. Insbesondere kann der Mikrokontroller und/oder Mikroprozessor des mindestens einen Aktors 3, 4, 9 periodisch Statussignale erzeugen. In diesem Fall wird das initiale Statussignal als Teil einer periodischen Erzeugung von Statussignalen durch den Mikrokontroller und/oder Mikroprozessor des mindestens einen Aktors 3, 4, 9 erzeugt.

Idealerweise umfasst das initiale Statussignal zusätzlich einen initialen Zeitstempel. Der initiale Zeitstempel gibt den Zeitpunkt an, zu welchem das initiale Statussignal erzeugt wird. Der initiale Zeitstempel kann beispielsweise durch eine interne Uhr des Mikrokontrollers und/oder des Mikroprozessors des mindestens einen Aktors 3, 4, 9 ermittelt werden. Die interne Uhr des Mikrokontrollers und/oder des Mikroprozessors des mindestens einen Aktors 3, 4, 9 kann auf komplementären Metall-Oxid-Halbleitern basieren. Der initiale Zeitstempel kann ebenso durch Zählung von Taktzyklen des Mikrokontrollers und/oder des Mikroprozessors des mindestens einen Aktors 3, 4, 9 ermittelt werden.

Als Alternative dazu kann die Regel- und/oder Steuer- und/oder Überwachungseinrichtung 16 bei Empfang des initialen Statussignales im nachfolgend beschriebenen Schritt 43 den initialen Zeitstempel erzeugen. Der initiale Zeitstempel kann beispielsweise durch eine interne Uhr des Mikrokontrollers und/oder des Mikroprozessors der Regel- und/oder Steuer- und/oder Überwachungseinrichtung 16 ermittelt werden. Die interne Uhr des Mikrokontrollers und/oder des Mikroprozessors der Regel- und/oder Steuer- und/oder Überwachungseinrichtung 16 kann auf komplementären Metall-Oxid-Halbleitern basieren. Der initiale Zeitstempel kann ebenso durch Zählung von Taktzyklen des Mikrokontrollers und/oder des Mikroprozessors der Regel- und/oder Steuer- und/oder Überwachungseinrichtung 16 ermittelt werden.

In Schritt 42 sendet der mindestens eine Aktor 3, 4, 9 das erste und/oder das initiale Statussignal an die Regel- und/oder Steuer- und/oder Überwachungseinrichtung 16. In Schritt 43 empfängt die Regel- und/oder Steuer- und/oder Überwachungseinrichtung 16 das erste und/oder das initiale Statussignal.

Nun erzeugt in Schritt 44 die Regel- und/oder Steuer- und/oder Überwachungseinrichtung 16 ein Änderungssignal. Das Änderungssignal kann beispielsweise einen Befehl umfassen, wonach das Gebläse 3 seine Drehzahl herabsetzt. Ferner kann das Änderungssignal einen Befehl umfassen, wonach die Luftklappe 4 schliesst. Darüber hinaus kann das Änderungssignal einen Befehl umfassen, wonach der Brennstoffaktor 9 schliesst. Insbesondere kann das Änderungssignal einen Befehl umfassen, wonach das Brennstoffventil 9 und/oder das Brenngasventil 9 schliesst. Selbstverständlich können Drehzahlen auch heraufgesetzt und Stellungen auch geöffnet werden.

Das Änderungssignal kann beispielsweise ein Regelsignal und/oder ein Steuersignal umfassen. Das Änderungssignal kann ferner ein Regelsignal oder ein Steuersignal sein.

In Schritt 45 wird das erzeugte Änderungssignal an den mindestens einen Aktor 3, 4, 9 gesendet.

Der mindestens eine Aktor 3, 4, 9 empfängt in Schritt 46 das Änderungssignal und beginnt mit einer Änderung seiner Drehzahl und/oder seiner Stellung. Insbesondere kann der Mikrokontroller und/oder der Mikroprozessor des mindestens einen Aktors 3, 4, 9 in Schritt 46 das Änderungssignal empfangen. Der Mikrokontroller und/oder der Mikroprozessor des mindestens einen Aktors 3, 4, 9 erzeugt basierend auf dem Änderungssignal beispielsweise ein pulsweitenmoduliertes Signal und/oder ein Umrichtersignal. Der mindestens eine Aktor 3, 4, 9 kann basierend auf dem pulsweitenmodulierten Signal und/oder basierend auf dem Umrichtersignal die Änderung seiner Drehzahl und/oder seiner Stellung beginnen.

Im optionalen Schritt 47 erzeugt die Regel- und/oder Steuer- und/oder Überwachungseinrichtung 16 ein zweites Statusabfragesignal. Das zweite Statusabfragesignal kann beispielsweise eine zweite Abfrage einer zweiten Drehzahl und/oder einer zweiten Stellung des mindestens einen Aktors 3, 4, 9 angeben. Das zweite Statusabfragesignal kann ferner eine Abfrage einer zweiten Drehzahl und/oder einer zweiten Stellung des mindestens einen Aktors 3, 4, 9 umfassen. Das zweite Statusabfragesignal kann zudem eine Abfrage einer zweiten Drehzahl und/oder einer zweiten Stellung des mindestens einen Aktors 3, 4, 9 sein.

Vorzugsweise wird das zweite Statusabfragesignal durch den Mikrokontroller und/oder Mikroprozessor der Regel- und/oder Steuer- und/oder Überwachungseinrichtung 16 erzeugt. In einer Ausführungsform ist das erste Statusabfragesignal gleich dem zweiten Statusabfragesignal. Das heisst, dass das erste und das zweite Statusabfragesignal die gleichen Informationen enthalten. Beispielsweise können das erste und das zweite Statusabfragesignal eine Drehzahl des Gebläses 3, eine Stellung der Luftklappe 4 oder eine Stellung des mindestens einen Brennstoffaktors 9 abfragen. In einer verwandten Ausführungsform ist das initiale Statusabfragesignal gleich dem zweiten Statusabfragesignal. Das heisst, dass das initiale und das zweite Statusabfragesignal die gleichen Informationen enthalten. Beispielsweise können das initiale und das zweite Statusabfragesignal eine Drehzahl des Gebläses 3, eine Stellung der Luftklappe 4 oder eine Stellung des mindestens einen Brennstoffaktors 9 abfragen.

Das zweite Statusabfragesignal wird in Schritt 48 an den mindestens einen Aktor 3, 4, 9 gesendet. Das zweite Statusabfragesignal kann beispielsweise nach einer vorgegebenen Verzögerung von mindestens einer Sekunde, mindestens zwei Sekunden oder mindestens fünf Sekunden an den mindestens einen Aktor 3, 4, 9 gesendet werden. Lange Verzögerungszeiten ermöglichen eine präzise Ermittlung der Änderungsgeschwindigkeit des mindestens einen Aktors 3, 4, 9.

Vorzugsweise beginnt die vorgegebene Verzögerung ab dem Senden des ersten und/oder des initialen Statusabfragesignales durch die Regel- und/oder Steuer- und/oder Überwachungseinrichtung 16 zu laufen. Ebenso kann die vorgegebene Verzögerung ab dem Senden des Änderungssignales durch die Regel- und/oder Steuer- und/oder Überwachungseinrichtung 16 zu laufen beginnen.

Im optionalen Schritt 49 empfängt der mindestens eine Aktor 3, 4, 9 das erste und/oder das initiale Statusabfragesignal.

In Schritt 50 erzeugt der mindestens eine Aktor 3, 4, 9 ein zweites Statussignal. Das zweite Statussignal kann beispielsweise eine zweite Drehzahl und/oder eine zweite Stellung des mindestens einen Aktors 3, 4, 9 angeben. Das zweite Statussignal kann ferner eine zweite Drehzahl und/oder eine zweite Stellung des mindestens einen Aktors 3, 4, 9 umfassen. Das zweite Statussignal kann zudem eine zweite Drehzahl und/oder eine zweite Stellung des mindestens einen Aktors 3, 4, 9 sein.

Vorzugsweise wird das zweite Statussignal durch den Mikrokontroller und/oder Mikroprozessor des mindestens einen Aktors 3, 4, 9 erzeugt. In einer Ausführungsform erzeugt der mindestens einen Aktor 3, 4, 9 das zweite Statussignal als Antwort auf das zweite Statusabfragesignal. In einer weiteren Ausführungsform erzeugt der mindestens eine Aktor 3, 4, 9 periodisch Statussignale, sodass sich die vorgenannten Abfragen erübrigen. Das heisst, dass in diesem Fall das zweite Statussignal als Teil einer periodischen Erzeugung von Statussignalen erzeugt wird. Insbesondere kann der Mikrokontroller und/oder Mikroprozessor des mindestens einen Aktors 3, 4, 9 periodisch Statussignale erzeugen. In diesem Fall wird das zweite Statussignal als Teil einer periodischen Erzeugung von Statussignalen durch den Mikrokontroller und/oder Mikroprozessor des mindestens einen Aktors 3, 4, 9 erzeugt.

Idealerweise umfasst das zweite Statussignal zusätzlich einen zweiten Zeitstempel. Der zweite Zeitstempel gibt den Zeitpunkt an, zu welchem das zweite Statussignal erzeugt wird. Der zweite Zeitstempel kann beispielsweise durch eine interne Uhr des Mikrokontrollers und/oder des Mikroprozessors des mindestens einen Aktors 3, 4, 9 ermittelt werden. Die interne Uhr des Mikrokontrollers und/oder des Mikroprozessors des mindestens einen Aktors 3, 4, 9 kann auf komplementären Metall-Oxid-Halbleitern basieren. Der zweite Zeitstempel kann ebenso durch Zählung von Taktzyklen des Mikrokontrollers und/oder des Mikroprozessors des mindestens einen Aktors 3, 4, 9 ermittelt werden.

Als Alternative dazu kann die Regel- und/oder Steuer- und/oder Überwachungseinrichtung 16 bei Empfang des zweiten Statussignales im nachfolgend beschriebenen Schritt 52 den zweiten Zeitstempel erzeugen. Der zweite Zeitstempel kann beispielsweise durch eine interne Uhr des Mikrokontrollers und/oder des Mikroprozessors der Regel- und/oder Steuer- und/oder Überwachungseinrichtung 16 ermittelt werden. Die interne Uhr des Mikrokontrollers und/oder des Mikroprozessors der Regel- und/oder Steuer- und/oder Überwachungseinrichtung 16 kann auf komplementären Metall-Oxid-Halbleitern basieren. Der zweite Zeitstempel kann ebenso durch Zählung von Taktzyklen des Mikrokontrollers und/oder des Mikroprozessors der Regel- und/oder Steuer- und/oder Überwachungseinrichtung 16 ermittelt werden.

In Schritt 51 sendet der mindestens eine Aktor 3, 4, 9 das zweite Statussignal an die Regel- und/oder Steuer- und/oder Überwachungseinrichtung 16.

In Schritt 52 empfängt die Regel- und/oder Steuer- und/oder Überwachungseinrichtung 16 das zweite Statussignal. Die Regel- und/oder Steuer- und/oder Überwachungseinrichtung 16 ist nun in der Lage, die Änderungsgeschwindigkeit der Drehzahl und/oder der Stellung des mindestens einen Aktors 3, 4, 9 zu ermitteln. Dazu wird aus dem ersten Statussignal ein erster mechanischer Status s₁, das heisst eine erste Drehzahl oder eine erste Stellung, ermittelt. Ferner wird aus dem ersten Zeitstempel ein erster Zeitpunkt t₁ ermittelt.

Aus dem zweiten Statussignal wird eine zweiter mechanischer Status s₂, das heisst eine zweite Drehzahl oder eine zweite Stellung, ermittelt. Ferner wird aus dem zweiten Zeitstempel ein zweiter Zeitpunkt t₂ ermittelt. Die Änderungsgeschwindigkeit v lässt sich in diesem Fall bestimmen: $v = \frac{{s}_{1} - {s}_{2}}{{t}_{1} - {t}_{2}}$

Vorzugsweise bestimmt der Mikrokontroller und/oder der Mikroprozessor der Regel- und/oder Steuer- und/oder Überwachungseinrichtung 16 die Änderungsgeschwindigkeit. Idealerweise nimmt der Mikrokontroller und/oder der Mikroprozessor auch die Ermittlung des ersten und zweiten mechanischen Status s₁, s₂ sowie des ersten und zweiten Zeitstempels t₁, t₂ vor.

In einer verwandten Ausführungsform wird aus dem initialen Statussignal ein initialer mechanischer Status sᵢ, das heisst eine initiale Drehzahl oder eine initiale Stellung, ermittelt. Ferner wird aus dem initialen Zeitstempel ein initialer Zeitpunkt tᵢ ermittelt. Aus dem zweiten Statussignal wird eine zweiter mechanischer Status s₂, das heisst eine zweite Drehzahl oder eine zweite Stellung, ermittelt. Ferner wird aus dem zweiten Zeitstempel ein zweiter Zeitpunkt t₂ ermittelt. Die Änderungsgeschwindigkeit v lässt sich in diesem Fall bestimmen: $v = \frac{{s}_{i} - {s}_{2}}{{t}_{i} - {t}_{2}}$

Vorzugsweise bestimmt der Mikrokontroller und/oder der Mikroprozessor der Regel- und/oder Steuer- und/oder Überwachungseinrichtung 16 die Änderungsgeschwindigkeit. Idealerweise nimmt der Mikrokontroller und/oder der Mikroprozessor auch die Ermittlung des initialen und zweiten Status sᵢ, s₂ sowie des initialen und zweiten Zeitstempels tᵢ, t₂ vor.

Nachfolgend kann die Regel- und/oder Steuer- und/oder Überwachungseinrichtung 16 die empirisch ermittelte Änderungsgeschwindigkeit bei der Automatisierung des mindestens einen Aktors 3, 4, 9 verwenden. Das heisst, dass die Regel- und/oder Steuer- und/oder Überwachungseinrichtung 16 in Schritt 53 ein zweites Automatisierungssignal erzeugt. Das zweite Automatisierungssignal wird an den mindestens einen Aktor 3, 4, 9 gesendet. Der mindestens eine Aktor 3, 4, 9 empfängt das zweite Automatisierungssignal in Schritt 54. Als Antwort auf den Empfang des zweiten Automatisierungssignales ändert der mindestens ein Aktor 3, 4, 9 in Schritt 55 seine Drehzahl und/oder seine Stellung.

Das zweite Automatisierungssignal kann beispielsweise ein Regelsignal und/oder ein Steuersignal umfassen. Das zweite Automatisierungssignal kann ferner ein Regelsignal oder ein Steuersignal sein.

Vorzugsweise wird das zweite Automatisierungssignal durch den Mikrokontroller und/oder Mikroprozessor der Regel- und/oder Steuer- und/oder Überwachungseinrichtung 16 erzeugt. In einer Ausführungsform ist das erste Automatisierungssignal verschieden vom zweiten Automatisierungssignal. Das heisst, dass das erste und das zweite Automatisierungssignal unterschiedliche Informationen enthalten.

Idealerweise wird die Drehzahl und/oder die Stellung so geändert, dass die empirisch ermittelte Änderungsgeschwindigkeit v des mindestens einen Aktors 3, 4, 9 erreicht wird. In einer weiteren Ausführungsform wird die Drehzahl und/oder die Stellung so geändert, dass maximal 95 Prozent der Änderungsgeschwindigkeit des mindestens einen Aktors 3, 4, 9 erreicht werden. Weiterhin kann die Drehzahl und/oder die Stellung so geändert werden, dass maximal 90 Prozent der ermittelten Änderungsgeschwindigkeit des mindestens einen Aktors 3, 4, 9 erreicht werden. Indem der mindestens eine Aktor 3, 4, 9 seine Änderung nicht mit der maximalen empirisch ermittelten Änderungsgeschwindigkeit durchführt, wird der mindestens eine Aktor 3, 4, 9 mechanisch geschont. Zugleich erfolgt die Änderung hinreichend schnell.

Weiterhin bevorzugt wird die Drehzahl und/oder die Stellung des mindestens einen Aktors 3, 4, 9 so geändert, dass zu Beginn der Änderung die Änderungsgeschwindigkeit verringert ist. Ebenso kann am Ende der Änderung die Änderungsgeschwindigkeit verringert sein. Der Grund für die verringerten Änderungsgeschwindigkeiten liegt darin, dass insbesondere drehzahlgesteuerte Aktoren 3 zu Beginn und/oder am Ende der empirisch ermittelten Änderungsgeschwindigkeit nicht akkurat folgen.

In einer Ausführungsform mit periodisch rückgemeldeten Drehzahlen und/der Stellungen kann die Regel- und/oder Steuer- und/oder Überwachungseinrichtung 16 von den vorgenannten Abweichungen erfahren. Das heisst, dass die Regel- und/oder Steuer- und/oder Überwachungseinrichtung 16 erfährt, dass der mindestens eine Aktor 3, 4, 9 der empirisch ermittelten Änderungsgeschwindigkeit nicht akkurat folgt. Die Änderung der Drehzahl und/oder der Stellung kann beispielsweise in Abhängigkeit von der Grösse einer Abweichung zwischen Solldrehzahl und Istdrehzahl und/oder zwischen Sollstellung und Iststellung erfolgen. In einer Ausführungsform wird die Änderung der Drehzahl und/oder der Stellung in Abhängigkeit von der Grösse der Abweichung durch die Regel- und/oder Steuer- und/oder Überwachungseinrichtung 16 veranlasst. Insbesondere ein Mikrokontroller und/oder Mikroprozessor der Regel- und/oder Steuer- und/oder Überwachungseinrichtung 16 kann die Grösse von Abweichungen zwischen Solldrehzahl und Istdrehzahl und/oder zwischen Sollstellung und Iststellung berücksichtigen.

Das Genannte bezieht sich auf einzelne Ausführungsformen der Erfindung Verschiedene Änderungen an den Ausführungsformen können vorgenommen werden ohne von der zu Grunde liegenden Idee abzuweichen und ohne den Rahmen dieser Erfindung zu verlassen. Der Gegenstand der vorliegenden Erfindung ist definiert über die Ansprüche. Es können verschiedenste Änderungen im Schutzbereich der folgenden Ansprüche vorgenommen werden.

### Bezugszeichen

1 Brenner
2 Wärmeverbraucher (Wärmetauscher)
3 motorisch angetriebenes Gebläse
4 (motorisch verstellbare) Luftklappe
5 Luftzufuhr (Teilchen- und/oder Massenstrom) beziehungsweise Strömung durch Kanal 11
6 Fluidfluss eines brennbaren Fluids (Brennstoffzufuhr)
7, 8 Brennstoffventile, insbesondere sicherheitsgerichtete Brennstoffventile
9 (motorisch verstellbare) Brennstoffklappe
10 Abgasstrom
11 Luftzufuhrkanal
12 Anschlussstelle
13 Massenstromsensor
14 Strömungswiderstandselement (Blende)
15 Durchfluss beziehungsweise Strömung im Seitenkanal
16 Regel- und/oder Steuer- und/oder Überwachungseinrichtung
17 - 22 Signalleitungen
23 Lufteinlass
24 Seitenkanal
25 Brennstoffzufuhrkanal
26 Abgasweg
27 Anforderung einer Änderungsgeschwindigkeit
28 Empfang des Anforderungssignales
29 Laden der Änderungsgeschwindigkeit
30 Senden der Änderungsgeschwindigkeit
31 Empfang des Rückantwortsignales
32 Erzeugung eines Automatisierungssignales
33 Senden des Automatisierungssignales
34 Empfang des Automatisierungssignales
35 Beginn und/oder Vollzug einer Änderung
36 Erzeugung eines Rückantwortsignales
37 Empfang des Rückantwortsignales
38 Erzeugung eines Statusabfragesignales
39 Senden des Statusabfragesignales
40 Empfang des Statusabfragesignales
41 Erzeugung eines Statussignales
42 Senden des Statussignales
43 Empfang des Statussignales
44 Erzeugung eines Änderungssignales
45 Senden des Änderungssignales
46 Empfang des Änderungssignales
47 Erzeugung eines Statusabfragesignales
48 Senden des Statusabfragesignales
49 Empfang des Statusabfragesignales
50 Erzeugung eines Statussignales
51 Senden des Statussignales
52 Empfang des Statussignales
53 Erzeugung eines Automatisierungssignales
54 Empfang des Automatisierungssignales
55 Beginn und/oder Vollzug einer Änderung

## Patentansprüche

1. Verbrennungsvorrichtung umfassend einen Brenner (1) und mindestens einen Zufuhrkanal (11, 25) in Fluidverbindung mit dem Brenner (1), die Verbrennungsvorrichtung umfassend mindestens einen Aktor (3, 4, 9), der auf eine Zufuhr (5, 6) eines Fluides durch den mindestens einen Zufuhrkanal (11, 25) zum Brenner (1) wirkt und einen nicht-flüchtigen Speicher umfasst, und eine Regel- und/oder Steuer- und/oder Überwachungseinrichtung (16), die verschieden von dem mindestens einen Aktor (3, 4, 9) und kommunikativ mit dem mindestens einen Aktor (3, 4, 9) verbunden und ausgebildet ist:
ein Anforderungssignal zu erzeugen und an den mindestens einen Aktor (3, 4, 9) zu senden;
wobei der mindestens eine Aktor (3, 4, 9) ausgebildet ist:
das Anforderungssignal zu empfangen;
als Antwort auf den Empfang des Anforderungssignales das Vorhandensein einer gespeicherten Änderungsgeschwindigkeit im Speicher des mindestens einen Aktors (3, 4, 9) zu prüfen;
falls die gespeicherte Änderungsgeschwindigkeit im Speicher des mindestens einen Aktors (3, 4, 9) vorhanden ist:
die gespeicherte Änderungsgeschwindigkeit aus dem Speicher des mindestens einen Aktors (3, 4, 9) zu laden;
aus der gespeicherten Änderungsgeschwindigkeit ein Rückantwortsignal zu erzeugen;
das Rückantwortsignal an die Regel- und/oder Steuer- und/oder Überwachungseinrichtung (16) zu senden;
wobei die Regel- und/oder Steuer- und/oder Überwachungseinrichtung (16) ausgebildet ist:
das Rückantwortsignal zu empfangen;
aus dem Rückantwortsignal die gespeicherte Änderungsgeschwindigkeit zu bestimmen; und
als Funktion der gespeicherten Änderungsgeschwindigkeit ein erstes Automatisierungssignal zu erzeugen, wobei das erste Automatisierungssignal bei Empfang durch den mindestens einen Aktor (3, 4, 9) bewirkt, dass der mindestens eine Aktor (3, 4, 9) eine mechanische Grösse des mindestens einen Aktors (3, 4, 9) so ändert, dass sich die mechanische Grösse maximal mit der gespeicherten Änderungsgeschwindigkeit ändert.

2. Die Verbrennungsvorrichtung gemäss Anspruch 1, wobei der mindestens eine Aktor (3, 4, 9) ausgebildet ist:
falls die Änderungsgeschwindigkeit im Speicher des mindestens einen Aktors (3, 4, 9) fehlt:
aus einem Fehler- und/oder Ausnahmesignal das Rückantwortsignal zu erzeugen;
das Rückantwortsignal an die Regel- und/oder Steuer- und/oder Überwachungseinrichtung (16) zu senden;
wobei die Regel- und/oder Steuer- und/oder Überwachungseinrichtung (16) ausgebildet ist:
das Rückantwortsignal zu empfangen; und
aus dem Rückantwortsignal das Fehler- und/oder Ausnahmesignal zu bestimmen.

3. Die Verbrennungsvorrichtung gemäss Anspruch 1, wobei der mindestens eine Aktor (3, 4, 9) ausgebildet ist:
falls die Änderungsgeschwindigkeit im Speicher des mindestens einen Aktors (3, 4, 9) fehlt:
einen invaliden Wert der Änderungsgeschwindigkeit zu ermitteln;
aus dem invaliden Wert der Änderungsgeschwindigkeit das Rückantwortsignal zu erzeugen;
das Rückantwortsignal an die Regel- und/oder Steuer- und/oder Überwachungseinrichtung (16) zu senden;
wobei die Regel- und/oder Steuer- und/oder Überwachungseinrichtung (16) ausgebildet ist:
das Rückantwortsignal zu empfangen;
aus dem Rückantwortsignal den invaliden Wert zu bestimmen; und
aus dem invaliden Wert auf einen Fehler und/oder auf eine Ausnahme zu schliessen.

4. Die Verbrennungsvorrichtung gemäss Anspruch 1, wobei die Regel- und/oder Steuer- und/oder Überwachungseinrichtung (16) ausgebildet ist:
ab dem Senden des Anforderungssignales an den mindestens einen Aktor (3, 4, 9) während einer vorgegebenen Zeitdauer auf das Rückantwortsignal zu warten; und
falls nach Ablauf der vorgegebenen Zeitdauer das Rückantwortsignal fehlt:
auf einen Fehler und/oder auf eine Ausnahme zu schliessen.

5. Die Verbrennungsvorrichtung gemäss einem der Ansprüche 2 bis 4, wobei der mindestens eine Aktor (3, 4, 9) ausgebildet ist:
ein erstes Statussignal, welches einen ersten mechanischen Status s₁ des mindestens einen Aktors (3, 4, 9) angibt, zu erzeugen und an die Regel- und/oder Steuer- und/oder Überwachungseinrichtung (16) zu senden; wobei die Regel- und/oder Steuer- und/oder Überwachungseinrichtung (16) ausgebildet ist:
falls die Änderungsgeschwindigkeit im Speicher des mindestens einen Aktors (3, 4, 9) fehlt oder falls nach Ablauf einer oder der vorgegebenen Zeitdauer das Rückantwortsignal fehlt:
das erste Statussignal von dem mindestens einen Aktor (3, 4, 9) zu empfangen;
zeitlich nach dem Empfang des ersten Statussignales ein Änderungssignal zu erzeugen; und
das Änderungssignal an den mindestens einen Aktor (3, 4, 9) zu senden.

6. Die Verbrennungsvorrichtung gemäss einem der Ansprüche 2 bis 4, wobei der mindestens eine Aktor (3, 4, 9) ausgebildet ist:
ein erstes Messsignal, welches einen ersten mechanischen Status s₁ des mindestens einen Aktors (3, 4, 9) angibt, zu erzeugen;
zum Zeitpunkt der Erzeugung des ersten Messsignales einen ersten Zeitstempel t₁ zu erzeugen;
auf Basis des ersten Messsignales und des ersten Zeitstempels t₁ ein erstes Statussignal zu erzeugen und an die Regel- und/oder Steuer- und/oder Überwachungseinrichtung (16) zu senden;
wobei die Regel- und/oder Steuer- und/oder Überwachungseinrichtung (16) ausgebildet ist:
falls die Änderungsgeschwindigkeit im Speicher des mindestens einen Aktors (3, 4, 9) fehlt oder falls nach Ablauf einer oder der vorgegebenen Zeitdauer das Rückantwortsignal fehlt:
das erste Statussignal von dem mindestens einen Aktor (3, 4, 9) zu empfangen;
zeitlich nach dem Empfang des ersten Statussignales ein Änderungssignal zu erzeugen; und
das Änderungssignal an den mindestens einen Aktor (3, 4, 9) zu senden.

7. Die Verbrennungsvorrichtung gemäss einem der Ansprüche 5 oder 6, wobei die Regel- und/oder Steuer- und/oder Überwachungseinrichtung (16) ausgebildet ist:
das Änderungssignal von der Regel- und/oder Steuer- und/oder Überwachungseinrichtung (16) zu empfangen;
basierend auf dem Änderungssignal die mechanische Grösse des mindestens einen Aktors (3, 4, 9) zu ändern; und
zeitlich nach dem Beginn der Änderung der mechanischen Grösse des mindestens einen Aktors (3, 4, 9) ein zweites Statussignal, welches einen zweiten mechanischen Status s₂ des mindestens einen Aktors (3, 4, 9) angibt, zu erzeugen und an die Regel- und/oder Steuer- und/oder Überwachungseinrichtung (16) zu senden.

8. Die Verbrennungsvorrichtung gemäss einem der Ansprüche 5 oder 6, wobei der
mindestens eine Aktor (3, 4, 9) ausgebildet ist:
das Änderungssignal von der Regel- und/oder Steuer- und/oder Überwachungseinrichtung (16) zu empfangen;
basierend auf dem Änderungssignal die mechanische Grösse des mindestens einen Aktors (3, 4, 9) zu ändern;
zeitlich nach dem Beginn der Änderung der mechanischen Grösse des mindestens einen Aktors (3, 4, 9) ein zweites Messsignal, welches einen zweiten mechanischen Status s₂ des mindestens einen Aktors (3, 4, 9) angibt, zu erzeugen;
zum Zeitpunkt der Erzeugung des zweiten Messsignales einen zweiten Zeitstempel t₂ zu erzeugen;
auf Basis des zweiten Messsignales und des zweiten Zeitstempels t₂ ein zweites Statussignal zu erzeugen; und
das zweite Statussignal an die Regel- und/oder Steuer- und/oder Überwachungseinrichtung (16) zu senden.

9. Die Verbrennungsvorrichtung gemäss den Ansprüchen 5 und 7, wobei die Regel- und/oder Steuer- und/oder Überwachungseinrichtung (16) ausgebildet ist:
den ersten mechanischen Status s₁ als Funktion des ersten Statussignales zu bestimmen;
zum Zeitpunkt des Empfanges des ersten Statussignales einen ersten Zeitstempel t₁ zu erzeugen;
das zweite Statussignal von dem mindestens einen Aktor (3, 4, 9) zu empfangen;
einen zweiten mechanischen Status s₂ als Funktion des zweiten Statussignales zu bestimmen; und
zum Zeitpunkt des Empfanges des zweiten Statussignales einen zweiten Zeitstempel t₂ zu erzeugen.

10. Die Verbrennungsvorrichtung gemäss den Ansprüchen 6 und 8, wobei die Regel- und/oder Steuer- und/oder Überwachungseinrichtung (16) ausgebildet ist:
den ersten mechanischen Status s₁ als Funktion des ersten Statussignales zu bestimmen;
den ersten Zeitstempel t₁ als Funktion des ersten Statussignales zu bestimmen;
das zweite Statussignal von dem mindestens einen Aktor (3, 4, 9) zu empfangen;
den zweiten mechanischen Status s₂ als Funktion des zweiten Statussignales zu bestimmen; und
den zweiten Zeitstempel t₂ als Funktion des zweiten Statussignales zu bestimmen.

11. Die Verbrennungsvorrichtung gemäss einem der Ansprüche 9 oder 10, wobei
die Regel- und/oder Steuer- und/oder Überwachungseinrichtung (16) ausgebildet ist:
als Funktion des ersten und zweiten mechanischen Status s₁, s₂ und als Funktion des ersten und zweiten Zeitstempels t₁, t₂ eine empirisch ermittelte Änderungsgeschwindigkeit v zu bestimmen.

12. Die Verbrennungsvorrichtung gemäss einem der Ansprüche 9 bis 11, wobei die Regel- und/oder Steuer- und/oder Überwachungseinrichtung (16) ausgebildet ist:
als Funktion einer Differenz zwischen dem zweiten mechanischen Status s₂ und dem ersten mechanischen Status s₁ und als Funktion einer Differenz zwischen dem zweiten Zeitstempel t₂ und dem ersten Zeitstempel t₁ eine oder die empirisch ermittelte Änderungsgeschwindigkeit v zu bestimmen.

13. Die Verbrennungsvorrichtung gemäss einem der Ansprüche 11 oder 12, wobei
die Regel- und/oder Steuer- und/oder Überwachungseinrichtung (16) ausgebildet ist:
als Funktion der empirisch ermittelten Änderungsgeschwindigkeit v ein zweites Automatisierungssignal zu erzeugen, wobei das zweite Automatisierungssignal bei Empfang durch den mindestens einen Aktor (3, 4, 9) bewirkt, dass der mindestens eine Aktor (3, 4, 9) eine mechanische Grösse des mindestens einen Aktors (3, 4, 9) so ändert, dass sich die mechanische Grösse maximal mit der empirisch ermittelten Änderungsgeschwindigkeit v ändert.

## Claims

1. Combustion apparatus comprising a burner (1) and at least one supply channel (11, 25) fluidically connected to the burner (1), the combustion apparatus comprising at least one actuator (3, 4, 9), which acts on a supply (5, 6) of a fluid through the at least one supply channel (11, 25) to the burner (1) and comprises a non-volatile memory, and a closed-loop control and/or open-loop control and/or monitoring facility (16), which is different from the at least one actuator (3, 4, 9) and is communicatively connected to the at least one actuator (3, 4, 9) and is configured to:
generate a request signal and transmit it to the at least one actuator (3, 4, 9); wherein the at least one actuator (3, 4, 9) is configured to:
receive the request signal;
check the presence of a stored rate of change in the memory of the at least one actuator (3, 4, 9) in response to the receiving of the request signal;
if the stored rate of change is present in the memory of the at least one actuator (3, 4, 9):
load the stored rate of change from the memory of the at least one actuator (3, 4, 9);
generate a reply signal from the stored rate of change;
transmit the reply signal to the closed-loop control and/or open-loop control and/or monitoring facility (16); wherein the closed-loop control and/or open-loop control and/or monitoring facility (16) is configured to:
receive the reply signal;
determine the stored rate of change from the reply signal; and
generate a first automation signal as a function of the stored rate of change, wherein the first automation signal, on receipt by the at least one actuator (3, 4, 9), causes the at least one actuator (3, 4, 9) to change a mechanical variable of the at least one actuator (3, 4, 9) such that the mechanical variable at most changes at the stored rate of change.

2. The combustion apparatus according to claim 1, wherein the at least one actuator (3, 4, 9) is configured to:
if the rate of change is missing in the memory of the at least one actuator (3, 4, 9):
generate the reply signal from an error and/or exception signal;
transmit the reply signal to the closed-loop control and/or open-loop control and/or monitoring facility (16); wherein the closed-loop control and/or open-loop control and/or monitoring facility (16) is configured to:
receive the reply signal; and
determine the error and/or exception signal from the reply signal.

3. The combustion apparatus according to claim 1, wherein the at least one actuator (3, 4, 9) is configured to:
if the rate of change is missing in the memory of the at least one actuator (3, 4, 9):
determine an invalid value of the rate of change;
generate the reply signal from the invalid value of the rate of change;
transmit the reply signal to the closed-loop control and/or open-loop control and/or monitoring facility (16); wherein the closed-loop control and/or open-loop control and/or monitoring facility (16) is configured to:
receive the reply signal;
determine the invalid value from the reply signal; and
infer an error and/or an exception from the invalid value.

4. The combustion apparatus according to claim 1, wherein the closed-loop control and/or open-loop control and/or monitoring facility (16) is configured to:
wait for the reply signal during a predefined period of time from the transmitting of the request signal to the at least one actuator (3, 4, 9); and
if the reply signal is missing once the predefined period of time has expired:
infer an error and/or an exception.

5. The combustion apparatus according to one of claims 2 to 4, wherein the at least one actuator (3, 4, 9) is configured to:
generate a first status signal, which indicates a first mechanical status s₁ of the at least one actuator (3, 4, 9), and to transmit it to the closed-loop control and/or open-loop control and/or monitoring facility (16); wherein the closed-loop control and/or open-loop control and/or monitoring facility (16) is configured to:
if the rate of change is missing in the memory of the at least one actuator (3, 4, 9) or if the reply signal is missing once a or the predefined period of time has expired:
receive the first status signal from the at least one actuator (3, 4, 9);
generate a change signal temporally after receiving the first status signal; and
transmit the change signal to the at least one actuator (3, 4, 9).

6. The combustion apparatus according to one of claims 2 to 4, wherein the at least one actuator (3, 4, 9) is configured to:
to generate a first measurement signal, which indicates a first mechanical status s₁ of the at least one actuator (3, 4, 9),
generate a first timestamp t₁ at the point in time of the generating of the first measurement signal;
generate a first status signal on the basis of the first measurement signal and the first timestamp t₁, and to transmit it to the closed-loop control and/or open-loop control and/or monitoring facility (16);
wherein the closed-loop control and/or open-loop control and/or monitoring facility (16) is configured to:
if the rate of change is missing in the memory of the at least one actuator (3, 4, 9) or if the reply signal is missing once a or the predefined period of time has expired:
receive the first status signal from the at least one actuator (3, 4, 9);
generate a change signal temporally after receiving the first status signal; and
transmit the change signal to the at least one actuator (3, 4, 9).

7. The combustion apparatus according to one of claims 5 or 6, wherein the closed-loop control and/or open-loop control and/or monitoring facility (16) is configured to:
receive the change signal from the closed-loop control and/or open-loop control and/or monitoring facility (16);
change the mechanical variable of the at least one actuator (3, 4, 9) on the basis of the change signal; and
generate a second status signal, which indicates a second mechanical status s₂ of the at least one actuator (3, 4, 9), temporally after starting to change the mechanical variable of the at least one actuator (3, 4, 9), and
transmit it to the closed-loop control and/or open-loop control and/or monitoring facility (16).

8. The combustion apparatus according to one of claims 5 or 6, wherein the at least one actuator (3, 4, 9) is configured to:
receive the change signal from the closed-loop control and/or open-loop control and/or monitoring facility (16);
change the mechanical variable of the at least one actuator (3, 4, 9) on the basis of the change signal;
generate a second measurement signal, which indicates a second mechanical status s₂ of the at least one actuator (3, 4, 9), temporally after starting to change the mechanical variable of the at least one actuator (3, 4, 9);
generate a second timestamp t₂ at the point in time of the generating of the second measurement signal;
generate a second status signal on the basis of the second status signal and the second timestamp t₂; and
transmit the second status signal to the closed-loop control and/or open-loop control and/or monitoring facility (16).

9. The combustion apparatus according to claims 5 and 7,
wherein the closed-loop control and/or open-loop control and/or monitoring facility (16) is configured to:
determine the first mechanical status s₁ as a function of the first status signal;
generate a first timestamp t₁ at the point in time of the receiving of the first status signal;
receive the second status signal from the at least one actuator (3, 4, 9);
determine a second mechanical status s₂ as a function of the second status signal; and
generate a second timestamp t₂ at the point in time of the receiving of the second status signal.

10. The combustion apparatus according to claims 6 and 8,
wherein the closed-loop control and/or open-loop control and/or monitoring facility (16) is configured to:
determine the first mechanical status s₁ as a function of the first status signal;
determine the first timestamp t₁ as a function of the first status signal;
receive the second status signal from the at least one actuator (3, 4, 9);
determine the second mechanical status s₂ as a function of the second status signal; and
determine the second timestamp t₂ as a function of the second status signal.

11. The combustion apparatus according to one of claims 9 or 10, wherein the closed-loop control and/or open-loop control and/or monitoring facility (16) is configured to:
empirically determine a rate of change v as a function of the first and second mechanical status s₁, s₂ and as a function of the first and second timestamp t₁, t₂.

12. The combustion apparatus according to one of claims 9 to 11, wherein the closed-loop control and/or open-loop control and/or monitoring facility (16) is configured to:
empirically determine a or the rate of change v as a function of a difference between the second mechanical status s₂ and the first mechanical status s₁ and as a function of a difference between the second timestamp t₂ and the first timestamp t₁.

13. The combustion apparatus according to one of claims 11 or 12, wherein the closed-loop control and/or open-loop control and/or monitoring facility (16) is configured to:
generate a second automation signal as a function of the empirically determined rate of change v, wherein the second automation signal, on receipt by the at least one actuator (3, 4, 9), causes the at least one actuator (3, 4, 9) to change a mechanical variable of the at least one actuator (3, 4, 9) such that the mechanical variable at most changes at the empirically determined rate of change v.

## Revendications

1. Dispositif de combustion comportant un brûleur (1) et au moins un canal d'admission (11, 25) en communication fluidique avec le brûleur (1), le dispositif de combustion comportant au moins un actionneur (3, 4, 9), lequel agit sur une admission (5, 6) d'un fluide par le biais de l'au moins un canal d'admission (11, 25) vers le brûleur (1) et comporte une mémoire non volatile, et un dispositif de régulation et/ou de commande et/ou de surveillance (16), lequel est différent de l'au moins un actionneur (3, 4, 9) et relié en communication avec l'au moins un actionneur (3, 4, 9) et conçu pour :
produire et envoyer à l'au moins un actionneur (3, 4, 9) un signal de requête ;
dans lequel l'au moins un actionneur (3, 4, 9) est conçu pour :
recevoir le signal de requête ;
en tant que réponse à la réception du signal de requête,
vérifier la présence d'une vitesse de modification mémorisée dans la mémoire de l'au moins un actionneur (3, 4, 9) ;
dans le cas où la vitesse de modification mémorisée est présente dans la mémoire de l'au moins un actionneur (3, 4, 9) :
charger la vitesse de modification mémorisée à partir de la mémoire de l'au moins un actionneur (3, 4, 9) ;
en fonction de la vitesse de modification mémorisée, produire un signal de réponse ;
envoyer le signal de réponse au dispositif de régulation et/ou de commande et/ou de surveillance (16) ;
dans lequel le dispositif de régulation et/ou de commande et/ou de surveillance (16) est conçu pour :
recevoir le signal de réponse ;
en fonction du signal de réponse, déterminer la vitesse de modification mémorisée ; et
en fonction de la vitesse de modification mémorisée, produire un premier signal d'automatisation, dans lequel le premier signal d'automatisation amène, lors de la réception par le biais de l'au moins un actionneur (3, 4, 9), l'au moins un actionneur (3, 4, 9) à modifier une grandeur mécanique de l'au moins un actionneur (3, 4, 9) de telle sorte que la grandeur mécanique se modifie au maximum à la vitesse de modification mémorisée.

2. Le dispositif de combustion selon la revendication 1, dans lequel l'au moins un actionneur (3, 4, 9) est conçu pour :
dans le cas où la vitesse de modification fait défaut dans la mémoire de l'au moins un actionneur (3, 4, 9) :
à partir d'un signal d'erreur et/ou d'exclusion, produire le signal de réponse ;
envoyer le signal de réponse au dispositif de régulation et/ou de commande et/ou de surveillance (16) ;
dans lequel le dispositif de régulation et/ou de commande et/ou de surveillance (16) est conçu pour :
recevoir le signal de réponse ; et
en fonction du signal de réponse, déterminer le signal d'erreur et/ou d'exclusion.

3. Le dispositif de combustion selon la revendication 1, dans lequel l'au moins un actionneur (3, 4, 9) est conçu pour :
dans le cas où la vitesse de modification fait défaut dans la mémoire de l'au moins un actionneur (3, 4, 9) :
établir une valeur invalide de la vitesse de modification ;
en fonction de la valeur invalide de la vitesse de modification, produire le signal de réponse ;
envoyer le signal de réponse au dispositif de régulation et/ou de commande et/ou de surveillance (16) ;
dans lequel le dispositif de régulation et/ou de commande et/ou de surveillance (16) est conçu pour :
recevoir le signal de réponse ;
en fonction du signal de réponse, déterminer la valeur invalide ; et
en fonction de la valeur invalide, conclure à une erreur et/ou à une exclusion.

4. Le dispositif de combustion selon la revendication 1, dans lequel le dispositif de régulation et/ou de commande et/ou de surveillance (16) est conçu pour :
à partir de l'envoi du signal de requête à l'au moins un actionneur (3, 4, 9), attendre pendant une durée prédéfinie le signal de réponse ; et
dans le cas où, après expiration de la durée prédéfinie, le signal de réponse fait défaut :
conclure à une erreur et/ou à une exclusion.

5. Le dispositif de combustion selon l'une des revendications 2 à 4, dans lequel l'au moins un actionneur (3, 4, 9) est conçu pour :
produire et envoyer au dispositif de régulation et/ou de commande et/ou de surveillance (16) un premier signal d'état, lequel indique un premier état mécanique s₁ de l'au moins un actionneur (3, 4, 9) ;
dans lequel le dispositif de régulation et/ou de commande et/ou de surveillance (16) est conçu pour :
dans le cas où la vitesse de modification fait défaut dans la mémoire de l'au moins un actionneur (3, 4, 9) ou dans le cas où, après expiration d'une ou de la durée prédéfinie, le signal de réponse fait défaut :
recevoir le premier signal d'état en provenance de l'au moins un actionneur (3, 4 ,9) ;
postérieurement à la réception du premier signal d'état, produire un signal de modification ; et
envoyer le signal de modification à l'au moins un actionneur (3, 4 ,9).

6. Le dispositif de combustion selon l'une des revendications 2 à 4, dans lequel l'au moins un actionneur (3, 4, 9) est conçu pour :
produire un premier signal de mesure, lequel indique un premier état mécanique s₁ de l'au moins un actionneur (3, 4, 9) ;
au moment de la production du premier signal de mesure, produire un premier horodatage t₁ ;
sur la base du premier signal de mesure et du premier horodatage t₁, produire et envoyer au dispositif de régulation et/ou de commande et/ou de surveillance (16) un premier signal d'état ;
dans lequel le dispositif de régulation et/ou de commande et/ou de surveillance (16) est conçu pour :
dans le cas où la vitesse de modification fait défaut dans la mémoire de l'au moins un actionneur (3, 4, 9) ou dans le cas où, après expiration d'une ou de la durée prédéfinie, le signal de réponse fait défaut :
recevoir le premier signal d'état en provenance de l'au moins un actionneur (3, 4 ,9) ;
postérieurement à la réception du premier signal d'état, produire un signal de modification ; et
envoyer le signal de modification à l'au moins un actionneur (3, 4 ,9).

7. Le dispositif de combustion selon l'une des revendications 5 ou 6, dans lequel le dispositif de régulation et/ou de commande et/ou de surveillance (16) est conçu pour :
recevoir le signal de modification en provenance du dispositif de régulation et/ou de commande et/ou de surveillance (16) ;
sur la base du signal de modification, modifier la grandeur mécanique de l'au moins un actionneur (3, 4, 9) ; et
postérieurement au début de la modification de la grandeur mécanique de l'au moins un actionneur (3, 4, 9), produire et envoyer au dispositif de régulation et/ou de commande et/ou de surveillance (16) un deuxième signal d'état, lequel indique un deuxième état mécanique s₂ de l'au moins un actionneur (3, 4, 9).

8. Le dispositif de combustion selon l'une des revendications 5 ou 6, dans lequel l'au moins un actionneur (3, 4, 9) est conçu pour :
recevoir le signal de modification en provenance du dispositif de régulation et/ou de commande et/ou de surveillance (16) ;
sur la base du signal de modification, modifier la grandeur mécanique de l'au moins un actionneur (3, 4, 9) ;
postérieurement au début de la modification de la grandeur mécanique de l'au moins un actionneur (3, 4, 9), produire un deuxième signal de mesure, lequel indique un deuxième état mécanique s₂ de l'au moins un actionneur (3, 4, 9) ;
au moment de la production du deuxième signal de mesure, produire un deuxième horodatage t₂ ;
sur la base du deuxième signal de mesure et du deuxième horodatage t₂, produire un deuxième signal d'état ; et
envoyer le deuxième signal d'état au dispositif de régulation et/ou de commande et/ou de surveillance (16).

9. Le dispositif de combustion selon les revendications 5 et 7, dans lequel le dispositif de régulation et/ou de commande et/ou de surveillance (16) est conçu pour :
déterminer le premier état mécanique s₁ en tant que fonction du premier signal d'état ;
au moment de la réception du premier signal d'état, produire un premier horodatage t₁ ;
recevoir le deuxième signal d'état en provenance de l'au moins un actionneur (3, 4, 9) ;
déterminer un deuxième état mécanique s₂ en tant que fonction du deuxième signal d'état ; et
au moment de la réception du deuxième signal d'état, produire un deuxième horodatage t₂.

10. Le dispositif de combustion selon les revendications 6 et 8, dans lequel le dispositif de régulation et/ou de commande et/ou de surveillance (16) est conçu pour :
déterminer le premier état mécanique s₁ en tant que fonction du premier signal d'état ;
déterminer le premier horodatage t₁ en tant que fonction du premier signal d'état ;
recevoir le deuxième signal d'état en provenance de l'au moins un actionneur (3, 4, 9) ;
déterminer le deuxième état mécanique s₂ en tant que fonction du deuxième signal d'état ; et
déterminer le deuxième horodatage t₂ en tant que fonction du deuxième signal d'état.

11. Le dispositif de combustion selon l'une des revendications 9 ou 10, dans lequel le dispositif de régulation et/ou de commande et/ou de surveillance (16) est conçu pour :
en tant que fonction du premier et du deuxième état mécanique s₁, s₂ et en tant que fonction du premier et du deuxième horodatage t₁, t₂, déterminer une vitesse de modification établie de manière empirique v.

12. Le dispositif de combustion selon l'une des revendications 9 à 11, dans lequel le dispositif de régulation et/ou de commande et/ou de surveillance (16) est conçu pour :
en tant que fonction d'une différence entre le deuxième état mécanique s₂ et le premier état mécanique s₁ et en tant que fonction d'une différence entre le deuxième horodatage t₂ et le premier horodatage t₁, déterminer une ou la vitesse de modification établie de manière empirique v.

13. Le dispositif de combustion selon l'une des revendications 11 ou 12, dans lequel le dispositif de régulation et/ou de commande et/ou de surveillance (16) est conçu pour :
en tant que fonction de la vitesse de modification établie de manière empirique v, produire un deuxième signal d'automatisation, dans lequel le deuxième signal d'automatisation amène, lors de la réception par le biais de l'au moins un actionneur (3, 4, 9), l'au moins un actionneur (3, 4, 9) à modifier une grandeur mécanique de l'au moins un actionneur (3, 4, 9) de telle sorte que la grandeur mécanique se modifie au maximum à la vitesse de modification établie de manière empirique v.
